# EUROPÄISCHE PATENTANMELDUNG

(11) **EP 0 130 230 A1**
(43) Veröffentlichungstag der Anmeldung: **09.01.1985**
(21) Anmeldenummer: 83106466.2
(22) Anmeldetag: 02.07.1983
(51) Int. Cl.: F24H 9/02

(54) **Verfahren zur Isolierung eines Kesselblocks und isolierter Kesselblock**

(71) Anmelder: Etablissement Agura, FL-9490 Vaduz (LI)
(72) Erfinder: Kehrel, Herbert, FL-9490 Vaduz (LI)
(74) Vertreter: Patentanwälte Schulze Horn und Hoffmeister

(57) **Zusammenfassung**

© Verfahren zur Isolierung eines Kesselblocks, bei dem der Kesselblock (1) mit einer Verkleidung oder verlorenen Schalung (2) umgeben wird, die Aussparungen für Anschlußleitungen und eine Feuerraumöffnung des Kesselblocks aufweist, und daß anschließend in einen Hohlraum (3) zwischen Verkleidung oder verlorener Schalung (2) und Kesselblockwandung eine verschäumbare Harzlösung gegeben wird, die gegebenenfalls nach Zusatz geeigneter Härter und Schäummittel verschäumt wird und den Hohlraum (3) unter Ausbildung eines porösen, an der Kesselblockoberfläche und der Schalung (2) festhaftenden Isolationsmantels (7) ausfüllt. Als Harzlösung eignet sich eine wäßrige Phenolharzlösung, die kalt verschäumt wird.

## Beschreibung

Die Erfindung betrifft ein Verfahren zur Isolierung eines Kesselblocks. Die Erfindung betrifft ferner Kesselblöcke, die eine bei dem Verfahren aufgebrachte Isolierung aufweisen.

Zur Isolierung von z. B. Heizkesseln, Durchlauferhitzern oder dergleichen ist bekannt, die Seitenwände des Kesselblocks mit Glasfaser- oder Steinwollmatten zu umgeben. Das Anbringen der Isoliermatten ist ziemlich arbeitsintensiv und für die Arbeiter mit Behinderungen verbunden, insbesondere wenn Glasfasermatten verlegt werden.

Die Isolierung weist bei fabrikneuen Heizkesseln zwar ausreichende Wärmedämmeigenschaften auf. Da kein ausreichender Schutz vorhanden ist, kann die Isolierung aber schon beim Transport der Heizkessel beschädigt werden, so daß Wärmebrücken auftreten, durch die Wärmeverluste beim Betrieb des Heizkessels auftreten. Als besonders nachteilig erweisen sich die Isoliermatten, wenn am Kessel Reparaturarbeiten fällig werden, bei denen die Isolierung oder Teile der Isolierung entfernt werden müssen. Die Isoliermatten lassen sich anschließend nicht wieder so anbringen, daß der ursprüngliche Zustand mit seiner guten Wärmedämmung wieder hergestellt wird.

Es ist daher Aufgabe der Erfindung, ein Verfahren anzugeben, durch das ein Kesselblock mit einer Isolationsschicht versehen werden kann, die einen hohen Isolationswert aufweist und weitgehend gegen mechanische Beschädigungen gesichert ist. Das Verfahren soll soweit automatisierbar sein, daß es bei der Fließbandfertigung von Geräten mit isolierten Kesselblöcken eingesetzt werden kann.

Diese Aufgabe wird erfindungsmäßig durch ein Verfahren gelöst, bei dem der Kesselblock mit einer Verkleidung oder verlorenen Schalung umgeben wird, die Aussparungen für Anschlußleitungen und die Feuerraumöffnung des Kesselblocks aufweist, und bei dem anschließend in einen Hohlraum zwischen Verkleidung oder verlorener Schalung und Kesselblockwandung eine verschäumbare Harzlösung gegeben wird, die gegebenenfalls nach Zusatz geeigneter Härter oder Schäummittel verschäumt wird und den Hohlraum unter Ausbildung eines porösen, an der Kesselblockoberfläche und der Schalung festhaftenden Isolationsmantels ausfüllt.

Bei dem erfindungsgemäßen Verfahren wird eine Verkleidung oder verlorene Schalung eingesetzt, die die äußere Form des Isolationsmantels vorgibt und die gleichzeitig als Schutz des fertigen Isolationsmantels vor mechanischen Beschädigungen dient. Das Anbringen der Schalung, Einfüllen der Harzlösung in den Hohlraum zwischen Schalung und Kesselblock und das anschließende Ausschäumen des Harzes sind Verfahrensschritte, die automatisierbar sind, so daß dieses Verfahren sich besonders für die Serienproduktion z. B. von Heizkesseln eignet.

Für den Isolationsmantel können dem Fachmann bekannte Harze verwendet werden, die eine gute Beständigkeit bei den am Kesselblock auftretenden Temperaturen sowie eine ausreichende Druckfestigkeit aufweisen. Bei dem Verfahren werden vorzugsweise wässrige Harzlösungen eingesetzt, die kalt verschäumt werden. Im Prinzip ist auch eine Warmverschäumung der Harzlösungen möglich. Das hat aber dann den Nachteil, daß der Kesselblock zum Ausschäumen auf die erforderliche Temperatur vorgeheizt werden muß oder der Kesselblock mit der Schalung eine Wärmekammer durchlaufen muß.

Vorteilhaft kann bei dem Verfahren als Harzlösung eine wässrige Phenolharzlösung eingesetzt werden. Zur Verschäumung des Phenolharzes wird die Phenolharzlösung mit bekannten Härtern und Schäummitteln versetzt. Als Härter eignen sich z. B. Salzsäurehärter (ein Volumenanteil konzentrierte Salzsäure und ein Volumenanteil Ethylenglykol), Phenolsulfonsäure oder bekannte BAKELITE-Härter. Als Schäummittel werden entweder n-Pentan oder Frigen eingesetzt.

Zur Ausschäumung kann die Harzlösung auch mit Aluminiumpulver oder Aluminiumgranulat und einer Säure versetzt werden. Mit Hilfe der Korngröße des Aluminiumpulvers kann die Gasentwicklung bei der Reaktion der Säure mit dem Metall kontrolliert werden und damit auch die Porengröße im ausgeschäumten Harz genau eingestellt werden. Bei einmal festgelegter Zusammensetzung der auszuschäumenden Mischung kann eine gleichbleibend gute Qualität des Isoliermantels erzielt werden.

Ein nach dem vorbeschriebenen Verfahren hergestellter Kesselblock weist einen Isolationsmantel aus Harzschaum auf, der von einer Verkleidung oder einer verlorenen Schalung umgeben ist, mit der der Isolationsmantel verbunden ist. Wärmebrücken können bei diesem Isolationsmantel nicht mehr auftreten, da die Wände des Kesselblocks von dem Mantel allseitig umgeben sind. Überraschenderweise lassen sich durch den Isolationsmantel Stillstandsverluste bei einem Heizkessel auf einen Wert von 0,98 % begrenzen. Bei in üblicher Weise isolierten Heizkesseln betragen die Stillstandsverluste dagegen 2 - 3 %. Der Isolationsmantel, der an der Kesselblockwandung und der Schalung fest haftet, dient gleichzeitig auch als Korrosionsschutz für den Kesselblock.

Aufgrund seiner ausgezeichneten Temperaturbeständigkeit ist insbesondere Phenolharzschaum für den Isolationsmantel des Kesselblocks geeignet. Phenolharzschaum ist bei einer Temperatur von 130⁰ C beständig, bei kurzzeitiger Beanspruchung sogar bis 200° C. Die Druckfestigkeit des Schaumes bleibt im Bereich bis 130° C praktisch unverändert. Infolge seiner gleichmäßigen und feinzelligen Struktur besitzt Phenolharzschaum eine sehr geringe Wärmeleitfähigkeit und damit ein ausgezeichnetes Wärmeisolationsvermögen. Die Wärmeleitfähigkeit beträgt bei 20° C ca. 0,024 bis 0,030 Kcal/mh°C. Zum Vergleich sind die Wärmeleitfähigkeitswerte bekannter Isolierstoffe

Phenolharzschaum ist ferner wesentlich schwerer entflammbar als die meisten anderen Kunststoffschäume, außerdem ist er selbstlöschend. Somit bleibt, selbst wenn aus dem Feuerungsraum herausschlagende Flammen mit dem Schaum in Berührung kommen, die Struktur des Schaumes intakt.

Es ist vorgesehen, daß die verlorene Schalung aus dünnem Metallblech gefertigt ist. Vorteilhaft weist die Schalung umlaufende Sicken auf, die die Struktur der Schalung versteifen und sie somit gegen eventuell auftretende Überdrücke beim Ausschäumen sichern.

Eine vorteilhafte Form für die Schalung ist die Zylinderform, bei der bei Druckbelastung im Inneren nur Zugspannungen wirksam werden. Dieser Form entsprechend kann der Kesselblock ebenfalls eine zylindrische Form aufweisen, so daß der Isolationsmantel auf allen Seiten eine gleichbleibende Wandstärke aufweist.

Zwischen Kesselblock und Verkleidung oder verlorener Schalung sind zumindest im Bereich des Kesselbodens Abstandshalter angeordnet, die vor der Herstellung des Isolationsmantels in den Hohlraum eingesetzt werden und anschließend den fertig ausgeschäumten Isolationsmantel durchdringen. über diese Abstandshalter kann vom Kesselblock kein Wärmeabfluß erfolgen, da sie vorzugsweise als konische Hohlkörper gestaltet sind, die beim Ausschäumen von Harzschaum ausgefüllt werden, aus flexiblem Kunststoffmaterial bestehen und die Schalung aufgrund ihrer Form nur punktförmig berühren.

Ein Ausführungsbeispiel der Erfindung ist in der Zeichnung dargestellt und wird im folgenden näher beschrieben. Es zeigen:
Figur 1 einen Schnitt durch einen Kesselblock und eine den Kesselblock umgebende verlorene Schalung oder Verkleidung in schematischer Darstellung,
Figur 2 einen Heizkessel mit einem erfindungsgemäß isolierten Kesselblock.

Der In Figur 1 gezeigte Kesselblock 1, der bei einem Heizkessel, Durchlauferhitzer oder dergleichen eingesetzt werden kann, ist für das Aufbringen eines Isolationsmantels aus Harzschaum vorbereitet, indem er in Abstand zu seiner Wandung von einer verlorenen Schalung 2 umgeben ist. Mit dem Bezugszeichen 2 kann auch eine fertige Verkleidung des Kesselblocks bezeichnet sein, die zur Vereinfachung der weiteren Montage eingesetzt wird. Zwischen Kesselblockwandung und Schalung 2 ist ein Hohlraum 3 gebildet, der beim Aufschäumen einer in den Hohlraum 3 gebrachten Harzlösung vom geschäumten Harz vollständig ausgefüllt wird. Der Abstand zwischen Kesselblockwandung und Schalung 2 sollte mindestens 3 bis 4 cm an allen Stellen betragen, damit ein Isolationsmantel mit ausreichender Wandstärke erhalten wird.

Die Schalung 2 weist einen Boden 4 auf, zwischen dem und dem Kesselblockboden Abstandshalter 5 angeordnet sind. Die Abstandshalter 5 sind konische Hohlkörper, die aus flexiblem, stark rückfedernden Kunststoffmaterial bestehen. Derartige Abstandshalter können auch an anderen Stellen zwischen Kesselblockwandung und Schalung eingesetzt sein. Vor dem Ausschäumen wird die Schalung 2 haubenartig über den Kesselblock 1 gestülpt. Anschließend wird in den Hohlraum 3 eine Mischung aus Phenolharzlösung, Härter und Schäummittel gebracht. Die Mengen an Schäummittel und Härter richten sich nach dem gewünschten Raumgewicht des Schaums, sie betragen im allgemeinen 3 - 12 % Schäummittel und 6 - 10 % Härter.

Vorzugsweise wird ein Phenolharzschaum mit einem Raumgewicht von 40 kg/m hergestellt. Zur Herstellung von 1 m³ _{P}henolharzschaum benötigt man dann 54 kg flüssiges Harz, 5,5 1 n-Pentan und 4,4 1 Salzsäurehärter. Dieser Mischung kann noch Borsäure oder Phosphorsäure (20 %, bezogen auf die Menge des flüssigen Harzes) zugesetzt werden, durch die der fertige Schaum schwer entflammbar im Sinne der DIN-Norm 4102 gemacht wird.

Die Mischung schäumt bereits bei Raumtemperatur in der Hohlraumform innerhalb von etwa 15 - 20 Minuten hoch und härtet anschließend aus. Der Aushärtungsprozeß ist nach etwa 1 - 2 Stunden abgeschlossen. Der fertig ausgeschäumte Isolationsmantel haftet aufgrund der teilweise offenzelligen Struktur des Phenolharzschaumes an der Kesselblockwandung und der Schalung 2 sowie deren Boden 4.

Der in Figur 2 gezeigte, auf einem Unterstell-Warmwasserbereiter 8 aufgestellte Gasheizkessel 6 besitzt einen Kesselblock 1 mit zylindrischer Form. Der Kessel block 1 ist von einem Isolationsmantel 7 aus Phenolharzschaum umgeben, der an seiner Außenseite eine zylindrisch geformte Schalung (nicht gezeigt) aufweist. Ein Gasbrenner 11 des Heizkessels 1 wird über einen Durchbruch 9 in einer Gebäudewand, der eine Abgasleitung 10 des Heizkessels konzentrisch umgibt, mit Frischluft versorgt. Der Heizkessel weist weiterhin ein verstellbares Lochsystem 12 auf, mit der die Frischluftzufuhr reguliert werden kann, und Lochdurchführungen 13 an den vier Ecken des Isolationsmantels 7, zur Frischluftversorgung der Brennervorderseite. Im Bereich der Brennraumöffnungen 14 des Heizkessels ist keine Isolierung vorhanden, und somit kann der Brennraum zur Reinigung und Wartung von der Heizkesselvorderseite bequem erreicht werden.

## Patentansprüche

1. Verfahren zur Isolierung eines Kesselblocks, dadurch gekennzeichnet, daß der Kesselblock (1) mit einer Verkleidung oder verlorenen Schalung (2) umgeben wird, die Aussparungen für Anschlußleitungen und eine Feuerraumöffnung des Kesselblocks aufweist, und daß anschließend in einen Hohlraum (3) zwischen Verkleidung oder verlorener Schalung (2) und Kesselblockwandung eine verschäumbare Harzlösung gegeben wird, die gegebenenfalls nach Zusatz geeigneter Härter und Schäummittel verschäumt wird und den Hohlraum (3) unter Ausbildung eines porösen, an der Kesselblockoberfläche und der Schalung (2) festhaftenden Isolationsmantels (7) ausfüllt.

2. Verfahren nach Anspruch 1, dadurch gekennzeichnet, daß die Harzlösung eine wässrige Harzlösung ist, und daß diese Lösung kalt verschäumt wird.

3. Verfahren nach Anspruch 1 oder 2, dadurch gekennzeichnet, daß die Harzlösung eine Phenolharzlösung ist.

4. Verfahren nach den Ansprüchen 1 bis 3, dadurch gekennzeichnet, daß der Harzlösung Aluminiumpulver oder Granulat in Verbindung mit Säure zugesetzt wird.

5. Isolierter Kesselblock, hergestellt nach dem Verfahren nach den Ansprüchen 1 bis 4, dadurch gekennzeichnet, daß der Kesselblock (1) einen Isolationsmantel (7) aus Harzschaum aufweist, der von einer Verkleidung oder verlorenen Schalung (2) umgeben ist, mit der der Isolationsmantel (7) verbunden ist.

6. Kesselblock nach Anspruch 5, dadurch gekennzeichnet, daß die verlorene Schalung (2) aus dünnem Metallblech besteht.

7. Kesselblock nach Anspruch 5 oder 6, dadurch gekennzeichnet, daß die Schalung (2) umlaufende Sicken aufweist.

8. Kesselblock nach den Ansprüchen 5 bis 7, gekennzeichnet durch eine zylindrische Schalung (2).

9. Kesselblock nach Anspruch 5, dadurch gekennzeichnet, daß der Kesselblock (1) eine zylindrische Form aufweist.

10. Kesselblock nach den Ansprüchen 5 bis 9, dadurch gekennzeichnet, daß zwischen Kesselblock (1) und Verkleidung oder verlorener Schalung (2) Abstandshalter (5) angeordnet sind, die den Isolationsmantel (7) durchdringen.

11. Kesselblock nach den Ansprüchen 5 bis 10, dadurch gekennzeichnet, daß die Abstandshalter (5) aus flexiblem, stark rückfederndem Kunststoffmaterial bestehen.

12. Kesselblock nach den Ansprüchen 5 bis 11, dadurch gekennzeichnet, daß die Abstandshalter (5) konische Hohlkörper sind.
